# EUROPÄISCHE PATENTSCHRIFT

(11) **EP 2 144 481 B1**
(45) Veröffentlichungstag und Bekanntmachung des Hinweises auf die Patenterteilung: **19.01.2011**
(21) Anmeldenummer: 08290667.8
(22) Anmeldetag: 07.07.2008
(51) Int. Cl.: H05B 6/80, H05B 6/68

(54) **Verfahren zur Einstellung einer Feuchtigkeitszufuhr sowie einer Mikrowellenabstrahlung und Gargerät hierzu**
Method for calibrating a humidity supply and microwave radiation and corresponding cooking device
Procédé de réglage d'une arrivée d'humidité ainsi que rayonnement de micro-ondes et appareil de cuisson correspondant

(43) Veröffentlichungstag der Anmeldung: 13.01.2010
(73) Patentinhaber: Topinox Sarl, 68270 Wittenheim (FR)
(72) Erfinder:
(74) Vertreter: Weber-Bruls, Dorothée

(56) Entgegenhaltungen:
- EP-A- 0 838 637
- EP-A- 1 372 358
- DE-U1- 29 708 333

## Beschreibung

Die vorliegende Erfindung betrifft ein Verfahren zur Einstellung einer Feuchtigkeitszufuhr in einem Garraum eines Gargeräts sowie einer Mikrowellenabstrahlung in den Garraum über eine Ansteuerung einer Feuchtigkeitszufuhreinrichtung mittels zumindest eines ersten Steuersignals sowie einer Mikrowellenabstrahlungsvorrichtung mittels zumindest eines dritten Steuersignals während eines Garens von Gargut im Garraum in einer ersten Betriebsart des Gargeräts durch einen ersten Garprozess, bei der das Gargut zumindest zeitweise zumindest mit Feuchtigkeit und Mikrowellenstrahlung beaufschlagt wird, wobei das erste und dritte Steuersignal von zumindest einem ersten für das Gargut charakteristischen Parameter und/oder zumindest einen zweiten für den Garprozess charakteristischen Parameter abhängen.

Professionelle Gargeräte, wie Kombi-Dämpfer oder dergleichen, ermöglichen ein Garen von Gargut mittels trockner Hitze, Dampf oder im Kombinationsbetrieb mittels trockener Hitze und Dampf. Ein besonders schonendes Garen von Gargut, wie Kartoffeln oder Fisch, kann durch die Beaufschlagung mit Dampf erfolgen, da auf diese Weise ein unerwünschtes Austrocknen einer Gargutoberfläche vermieden wird und das dazugehörende Gargut saftig bleibt. Zusätzlich zum Betrieb eines Gargeräts in den zuvor genannten konventionellen Betriebsarten (Heißluft, Dampf, Kombination) kann Gargut optional mit Mikrowellenstrahlung beaufschlagt werden, um eine signifikante Verkürzung der Gardauer zu erreichen.

Bei gleichzeitiger Beaufschlagung von Gargut mit Mikrowellenstrahlung und heißem Dampf in einer Mikrowellen-Dampf-Betriebsart besteht das Problem, dass durch die Absorption der Mikrowellenstrahlung im Gargut Feuchte unterhalb von Randschichten des Garguts verdampft und aus dem Gargut freigesetzt wird. Dieser Effekt erschwert ein schonendes Garen von Gargut im Vergleich zur konventionellen Dampf-Betriebsart. Analoges gilt für eine Mikrowellen-Dampf-Heißluft-Betriebsart. Aus dem Stand der Technik ist es prinzipiell bekannt, eine in einen Garraum abgegebene Mikrowellenleistung in einer Mikrowellen-Dampf-Betriebsart mit der Feuchtigkeitszufuhr des Gargeräts abzustimmen und durch eine erhöhte Feuchtigkeitszufuhr der Austrocknung der Randschichten von Gargut entgegenzuwirken.

So offenbart die EP 1 767 860 A1 ein gattungsgemäßes Verfahren zum Betreiben eines Gargerätes, welches über ein konventionelles Heiz-System, ein Mikrowellen-System und ein Dampf-System verfügt. Bei diesem Verfahren kommt eine Steuereinheit des Gargeräts zum Einsatz, die anhand von Benutzereingaben und in einem Speicher der Steuereinheit hinterlegten Tabellen den Ablauf eines Garprozesses berechnet.

Überdies ist aus der EP 0 838 637 A1 ein kombiniertes Mikrowellen-Dampf-Gargerät bekannt, bei dem eine Kontrolle eines Dampfaustoßes und einer abgegebenen Mikrowellenleistung in Abhängigkeit von in einem Speicher des Gargeräts gespeicherten Kontroll-Daten erfolgt.

Die beiden genannten Druckschriften geben jedoch keinerlei Auskünfte darüber, nach welchem konkreten Schema die Dampf- bzw. Feuchtigkeitszufuhr in einer kombinierten Mikrowellen-Dampf-Betriebart erfolgen soll.

Die DE 297 08 333 U1 offenbart ein Haushaltsküchengerät, das als Kombination aus einem Dampfgargerät und einem Mikrowellengerät gebildet ist. Es umfasst eine programmierbare Funktionssteuerung zum Zu- und Wegschalten der Mikrowelle während der Betriebsdauer des Dampfgarens. So kann etwa eine programmierbare Steuerung derart vorgenommen sein, dass zunächst im Auftauvorgang einer tiefgekühlten Speise eine Auftaustufe des Mikrowellengerätes benutzt wird, während zum Ende der einzustellenden und gewünschten Garzeit eine höhere Mikrowellenleistung zum Dampfgarer zugeschaltet wird.

Die EP 1 372 358 A1 offenbart ein Gargerät mit einem Magnetron und einem Dampf generierenden Teil zum Generieren von Dampf in einem Garraum. Der Dampf generierende Teil ist mit einer Dampfschüssel mit einer Vertiefung zum Aufnehmen von Wasser, um durch Aufheizung Dampf zu generieren, und einer unter der Dampfschüssel gelegenen Verdampfungsheizung, zum Heizen der Dampfschüssel, ausgestattet. Ein Temperaturerfassungsteil ist unter der Dampfschüssel gelegen. Die Verdampfungsheizung wird in Abhängigkeit der Temperatur der Dampfschüssel geregelt. Eine durch eine Wasserpumpe eines Wasserzufuhrteils zugeführte Menge an Wasser wird auf Basis der Temperaturinformationen des Temperaturerfassungsteils geregelt, und eine optimale Menge an Dampf kann dem Gargut entsprechend generiert und geregelt werden.

Es ist somit die Aufgabe der vorliegenden Erfindung, das gattungsgemäße Verfahren derart weiterzuentwickeln, dass die Nachteile des Stands der Technik überwunden werden. Insbesondere soll ein Verfahren zur Steuerung einer Feuchtigkeitszufuhreinrichtung sowie einer Mikrowellenabstrahlungsvorrichtung eines Gargeräts bereitgestellt werden, welches in einer Mikrowellen-Dampf-Betriebsart unter effizientem Einsatz der im Gargerät vorhandenen Ressourcen verbesserte Garergebnisse liefert.

Diese Aufgabe wird erfindungsgemäß durch ein Verfahren gemäß Anspruch 1 gelöst.

Dabei kann vorgesehen sein, dass das dritte Steuersignal vom ersten Steuersignal abhängt.

Ferner wird erfindungsgemäß vorgeschlagen, dass in der ersten Betriebsart das erste Steuersignal zumindest ein erstes Aktivierungsereignis bestimmt, bei dem die Feuchtigkeitszufuhreinrichtung aktiviert wird, wobei das erste Aktivierungsereignis vorzugsweise durch einen ersten Aktivierungszeitpunkt AT₁, eine erste Aktivierungsdauer AD₁ und eine erste Feuchtigkeitszufuhrrate, insbesondere erste momentane Dampferzeugungsrate, bestimmt wird, und/oder in der zweiten Betriebsart das zweite Steuersignal zumindest ein zweites Aktivierungsereignis bestimmt, bei dem die Feuchtigkeitszufuhreinrichtung aktiviert wird, wobei das zweite Aktivierungsereignis vorzugsweise durch einen zweiten Aktivierungszeitpunkt AT₂, eine zweite Aktivierungsdauer AD₂ und eine zweite Feuchtigkeitszufuhrrate, insbesondere zweite momentane Dampferzeugungsrate, bestimmt wird, und/oder in der ersten Betriebsart das dritte Steuersignal zumindest ein drittes Aktivierungsereignis bestimmt, bei dem von der Mikrowellenabstrahlungsvorrichtung Mikrowellenstrahlung, insbesondere mit maximaler Mikrowellenleistung P_{MAX}, abgestrahlt wird, wobei das dritte Aktivierungsereignis vorzugsweise durch einen dritten Aktivierungszeitpunkt AT₃ und eine dritte Aktivierungsdauer AD₃ bestimmt wird.

Auch kann vorgesehen sein, dass vor und/oder zu Beginn des ersten Garprozesses zumindest ein erster Garprozess-Start-Parameter, insbesondere umfassend den ersten und/oder zweiten Parameter zu dem entsprechenden Zeitpunkt, bestimmt wird und vor und/oder zu Beginn des zweiten Garprozesses zumindest ein zweiter Garprozess-Start-Parameter, insbesondere umfassend den ersten und/oder zweiten Parameter zu dem entsprechenden Zeitpunkt, bestimmt wird, wobei der erste Parameter insbesondere ausgewählt wird aus einer Gruppe, umfassend die Größe des Garguts, das Gewicht des Garguts, das Kaliber des Garguts, die Art des Garguts, den Ausgangszustand des Garguts, wie frisch oder gefroren, die Menge an Gargut im Garraum, und/oder zumindest eine Start-Temperatur des Gargutes, wie eine Start-Oberflächentemperatur und/oder Start-Kerntemperatur, und/oder der zweite Parameter insbesondere ausgewählt wird aus einer Gruppe, umfassend zumindest einen Temperatur-Soll-Wert und/oder einen Strömungsgeschwindigkeits-Soll-Wert für die Garraumatmosphäre.

Bevorzugt ist erfindungsgemäß, dass der erste und/oder zweite Gargut-Start-Parameter aus zumindest einer Benutzereingabe und/oder über zumindest einen Sensiereinrichtung bestimmt wird bzw. werden.

Ferner kann vorgesehen sein, dass im Verlauf des ersten Garprozesses das erste Steuersignal in Abhängigkeit von zumindest einem ersten Garprozess-Verlaufs-Parameter, insbesondere umfassend den Verlauf des ersten und/oder zweiten Parameters über die Zeit, und/oder im Verlauf des zweiten Garprozesses das zweite Steuersignal in Abhängigkeit von zumindest einem zweiten Garprozess-Verlaufs-Parameter, insbesondere umfassend den Verlauf des ersten und/oder zweiten Parameters über die Zeit, eingestellt wird bzw. werden, wobei vorzugsweise der erste Parameter ausgewählt wird aus einer Gruppe, umfassend zumindest einen Temperaturverlauf im Gargut, wie den Verlauf der Oberflächentemperatur und/oder der Kemtemperatur im Gargut über die Zeit, und/oder der zweite Parameter ausgewählt wird aus einer Gruppe, umfassend den Verlauf von Temperatur-Ist-Werten, Feuchtigkeits-Ist-Werten und Strömungsgeschwindigkeits-Ist-Werten über die Zeit.

Dabei kann ebenfalls vorgesehen sein, dass der erste und/oder zweite Gargut-Start-Parameter und/oder der erste und/oder zweite Gargut-Verlaufs-Parameter über zumindest einen in dem Gargut erfassten Temperaturwert, insbesondere über die räumliche Verteilung der Temperatur im Inneren des Garguts, bestimmt wird bzw. werden.

Auch wird vorgeschlagen, dass während und/oder im Anschluss an den zweiten Garprozess das zweite Steuersignal zusammen mit dem zweiten Garprozess-Start-Parameter gespeichert wird, und eine Vielzahl von zweiten Garprozessen durchfahren werden, wobei insbesondere zumindest einem zweiten Steuersignal mehrere zweite Garprozess-Start-Parametern zugeordnet werden können.

Mit der Erfindung wird zudem vorgeschlagen, dass ein Vergleich zwischen dem ersten Garprozess-Start-Parameter und der Vielzahl an zweiten Garprozess-Start-Parametern zur Bestimmung des zweiten Steuersignals durchgeführt wird, wobei vorzugsweise ein zum ersten Garprozess-Start-Parameter identischer zweiter Garprozess-Start-Parameter oder ein dem ersten Garprozess-Start-Parameter am nächsten kommenden zweiter Garprozess-Start-Parameter ausgewählt und das dem ausgewählten zweiten Garprozess-Start-Parameter zugeordnete zweite Steuersignal bestimmt wird

Dabei kann vorgesehen sein, dass das erste Steuersignal derart bestimmt wird, dass die erste relative Gesamt-Aktivierungsdauer (Σ AD₁) /T_{G,1} des ersten Garprozesses größer oder gleich der zweiten relativen Gesamt-Aktivierungsdauer (Σ AD₂) /T_{G,2} des zweiten Garprozesses ist, während vorzugsweise die Feuchtigkeitszufuhr im ersten Garprozess der im zweiten Garprozess im Wesentlichen entspricht.

Weiterhin wird vorgeschlagen, dass das erste Steuersignal derart bestimmt wird, dass die erste Aktivierungsdauer AD₁ im Wesentlichen der zweiten Aktivierungsdauer AD₁ entspricht, wobei vorzugsweise der erste Aktivierungszeitpunkt AT₁ relativ vor dem zweiten Aktivierungszeitpunkt AT₂ liegt.

Ausführungsformen der Erfindung können auch dadurch gekennzeichnet sein, dass der erste Aktivierungszeitpunkt AT₁ mit dem zweiten Aktivierungszeitpunkt AT₂ und/oder dem dritten Aktivierungszeitpunkt AT₃ synchronisiert wird.

Dabei kann vorgesehen sein, dass das dritte Steuersignal derart bestimmt wird, dass zumindest ein drittes Aktivierungsereignis dann stattfindet, wenn kein erstes Aktivierrungsereignis stattfindet.

Mit der Erfindung wird auch ein Gargerät mit einem Garraum, einer Mikrowellenabstrahlungsvorrichtung, umfassend zumindest eine Mikrowellenquelle, insbesondere eine Magnetron, einer Feuchtigkeitszufuhreinrichtung, insbesondere in Form eines Dampfgenerators und/oder Wasserzerstäubers, einer Bedienvorrichtung, insbesondere zur Auswahl eines Garprozesses und/oder eines Garguts, zumindest einer Sensiereinrichtung, umfassend vorzugsweise eine Temperatur-Sensiereinrichtung, insbesonder in Form eines in ein Gargut einführbaren Temperatursensorspießes, vorzugsweise mit einer Vielzahl von Temperatursensoren, eine Feuchtigkeits-Sensiereinrichtung und/oder eine Mikrowellenleistungs-Sensiereinrichtung, vorzugsweise zur Bestimmung einer lokalen Mikrowellenleistung im Garraum, und einer Steuer- oder Regeleinrichtung, die zum Durchführen eines erfindungsgemäßen Verfahrens ausgelegt ist, geliefert.

Ein erfindungsgemäßes Gargerät kann dabei gekennzeichnet sein durch eine Heizeinrichtung, insbesondere in Form einer elektrischen oder gasbetriebenen Heizeinrichtung, eine Feuchtigkeitsabfuhreinrichtung, eine Garraumatmosphärenumwälzeinrichtung, insbesondere in Form eines Lüfterrades und/oder einer Pumpe, eine Wärmespeichereinrichtung, eine Energiespeichereinrichtung, einem Datenspeicher, eine Dateneinleseeinrichtung, eine Datenausleseeinrichtung, eine Ausgabe- und/oder Anzeigeeinrichtung, eine Verbindungseinrichtung, insbesondere zu einem weiteren Gargerät, einem Küchennetzwerk und/oder dem Internet, eine Kühleinrichtung, eine Reinigungseinrichtung und/oder zumindest eine Gargutträgereinrichtung zur Aufnahme von zumindest einem Stück Gargut, jeweils vorzugsweise in Wirkverbindung mit der Steuer- oder Regeleinrichtung.

Es ist somit die überraschende Erkenntnis der Erfindung, dass durch die Berücksichtigung eines bereits bekannten, insbesondere gespeicherten, zweiten Steuersignals zur Einstellung der Feuchtigkeitszufuhr in einer zweiten Betriebsart, insbesondere konventionellen Dampf-Betriebsart, eine vereinfachte Anpassung eines ersten Steuersignals zur Einstellung der Feuchtigkeitszufuhr in einer ersten Betriebsart mit Mikrowellenbeaufschlagung, insbesondere Mikrowellen-Dampf-Betriebsart, erfolgen kann. So lassen sich die bereits für die konventionelle Dampf-Betriebsart optimierten zweiten Steuersignale auf einfache Weise für eine entsprechende Mikrowellen-Dampf-Betriebsart anpassen. Die in den Garraum abgestrahlte Mikrowellenleistung, welche mittels eines dritten Steuersignals eingestellt wird, kann derart mit der Feuchtigkeitszufuhr abgestimmt werden, dass gleichzeitig ein schnelles und schonendes Garen im Mikrowellen-Dampf-Betrieb ermöglicht wird. Es ist somit nicht nötig, in der Mikrowellen-Dampf-Betriebsart das erste Steuersignal zur Einstellung der Feuchtigkeitszufuhr der Feuchtigkeitszufuhreinrichtung komplett neu in Abhängigkeit von zumindest einem Garprozess-Start-Parameter, der insbesondere ausgewählt ist aus einer Gruppe umfassend die Größe des Gargutes, das Gewicht des Garguts, das Kaliber des Garguts, die Art des Garguts, den Ausgangszustand des Garguts, wie frisch oder gefroren, die Menge an Gargut im Garraum und/oder die Start-Temperatur des Garguts, wie eine Start-Oberflächentemperatur oder Start-Kemtemperatur, zu berechnen. Überdies entfällt die Notwendigkeit einer Regelung der Feuchtigkeit im Garraum während des ersten Garprozesses.

Von dem ersten, zweiten und dritten Steuersignal werden jeweils erste, zweite und dritte Aktivierungsereignisse bestimmt bzw. ausgelöst. Während eines ersten oder zweiten Aktivierungsereignisses wird die Feuchtigkeitszufuhr in den Garraum, also die Feuchtigkeitszufuhreinrichtung aktiviert, wobei das Aktivierungsereignis durch einen entsprechenden Aktivierungszeitpunkt, eine Aktivierungsdauer und eine Feuchtigkeitszufuhrrate bestimmt wird. Die Feuchtigkeitszufuhreinrichtung dient zur Feuchtigkeitszufuhr in den Garraum des Gargeräts. Dabei kann Feuchtigkeit entweder direkt mittels eines Dampfgenerators erzeugt und in den Garraum eingeführt werden oder indirekt durch Einspritzen von zerstäubtem Wasser in den Garraum, beispielsweise über eine Beschwadungsdüse, und anschließendem Verdampfen im Garraum erzeugt werden. Ein drittes Aktivierungsereignis ist zur Aktivierung der Mikrowellenabstrahlungsvorrichtung charakterisiert durch einen entsprechenden Aktivierungszeitpunkt und eine Aktivierungsdauer. Als Mikrowellenabstrahlungsvorrichtung wird typischerweise zumindest ein Magnetron verwendet, bei dem Mikrowellenstrahlung, bevorzugt der Frequenz 2.45 GHz, mit maximaler Mikrowellenleistung P_{MAX} pulsartig in den Garraum abgegeben wird. Über das Verhältnis der Aktivierungsdauern zu den Pausenzeiten der Mikrowellenabstrahlungsvorrichtung kann somit, wie aus dem Stand der Technik bekannt, eine Variation der mittleren Mikrowellenleistung P erreicht werden. Eine mittlere Mikrowellenleistung P kann auch durch eine sogenannte Invertertechnologie eingestellt werden. Während eines Garprozesses kann bzw. können das erste, zweite und/oder dritte Steuersignal mehreren korrespondierende erste, zweite und/oder dritte Aktivierungsereignisse auslösen. Unter den genannten Steuersignalen sind typischerweise elektrische Signale zu verstehen, die der Feuchtigkeitszufuhreinrichtung bzw. der Mikrowellenabstrahlungsvorrichtung zugeführt werden.

Zur Steuerung und/oder Regelung der Dampfzufuhreinrichtung und der Mikrowellenabstrahlungsvorrichtung wird eine Steuer- oder Regeleinheit verwendet, in der Daten digital verarbeitet werden können. Die Steuer- oder Regeleinheit steht mit einem Datenspeicher in Wirkverbbindung. Über eine Dateneinlesevorrichtung und eine Datenauslesevorrichtung können Daten in den Datenspeicher gespeichert und aus dem Datenspeicher ausgelesen werden. Die Steuer- oder Regeleinheit steht darüber hinaus in Wirkverbindung mit Sensiereinrichtungen des Gargeräts, insbesondere Temperatur- und Feuchtigkeits-Sensoren sowie auch mit zumindest einem Sensor zur Erfassung bzw. Bestimmung einer, insbesondere lokalen, Mikrowellenleistung, sowie einer Bedienvorrichtung und einer Anzeigeeinrichtung des Gargeräts.

Das erfindungsgemäße Verfahren kommt in einem Gargerät zu Einsatz, in dem Gargut in einer ersten Betriebsart während eines ersten Garprozesses oder einer zweiten Betriebsart während eines zweiten Garprozesses gegart werden kann. Vor und/oder zu Beginn eines ersten oder zweiten Garprozesses werden jeweils Garprozess-Start-Parameter aus Benutzereingabedaten und/oder Sensorausgabedaten ermittelt. Unterschieden wird zwischen ersten und zweiten Garprozess-Start-Parametem, wobei die ersten Garprozess-Start-Parameter vorzugsweise vor Beginn des ersten Garprozesses und die zweiten Garprozess-Start-Parameter vorzugsweise vor Beginn des zweiten Garprozesses ermittelt werden.

Die Grundlage für einen Einsatz eines erfindungsgemäßen Verfahrens stellt die Speicherung von zweiten Steuersignalen im konventionellen Dampf-Betrieb im Verlauf eines zweiten Garprozesses dar. Während dieses zweiten Garprozesses wird die Feuchtigkeitszufuhr derart eingestellt bzw. geregelt, dass ein im Garraum gemessener Feuchte-Ist-Wert sich einem gewünschten Feuchte-Soll-Wert annähert. Der Feuchte-Ist-Wert stellt somit einen zweiten Garprozess-Verlaufs-Parameter dar. Weitere mögliche zweite Garprozess-Verlaufs-Parameter, in Abhängigkeit derer das zweite Steuersignal eingestellt wird, können ausgewählt werden aus einer Gruppe, umfassend einen Temperatur-Ist-Wert und einen Strömungsgeschwindigkeits-Ist-Wert. Nachdem zu Beginn eines zweiten Garprozesses ein oder mehrere zweite Garprozess-Start-Parameter emittelt worden sind, wird der zweite Garprozess in Abhängigkeit der zweiten Garprozess-Start-Parameter und der zweiten Garprozess-Verlaufs-Parameter geführt. Das zur Steuerung der Feuchtigkeitszufuhreinrichtung verwendete zweite Steuersignal wird im Anschluss auf dem Datenspeicher gespeichert, und zwar zusammen mit den ermittelten zweiten Garprozess-Start-Parametern.

Vor Beginn des ersten Garprozesses kann nun analog zum zweiten Garprozess ein Satz von ersten Garprozess-Start-Parametern bestimmt und an die Steuer- oder Regeleinheit des Gargeräts übermittelt werden. Danach sucht die Steuer- oder Regeleinheit im Datenspeicher nach einem gespeicherten Satz von zweiten Garprozess-Start-Parametern, der im Wesentlichen dem Satz von ersten Garprozess-Start-Parametern entspricht. Das dem ausgewählten Satz von zweiten Garprozess-Start-Parametern zugeordnete zweite Steuersignal wird danach aus dem Datenspeicher ausgelesen, um in Abhängigkeit des zweiten Steuersignals und des Satzes von ersten Garprozess-Start-Parametern das erste Steuersignal und das dritte Steuersignal zu bestimmen. Sodann kann der erste Garprozess im Mikrowellen-Dampf-Betrieb gestartet werden. Während des ersten Garprozesses kann das erste Steuersignal noch weiter in Abhängigkeit von zumindest einem ersten Garprozess-Verlaufs-Parameter angepasst werden, ohne dass jedoch eine Regelung der Feuchtigkeitszufuhr in Abhängigkeit eines im Garraum gemessenen Feuchtigkeits-Ist-Wertes im Mikrowellen-Dampf-Betrieb des ersten Garprozesses stattfindet. Vorteilhafterweise ist also für einen gegebenen Satz von ersten Garprozess-Start-Parametern im Mikrowellen-Dampf-Betrieb kein separates Garprogramm zur Steuerung des ersten Garprozesses nötig. Vielmehr können Teile des entsprechenden Garprogrammes für den konventionellen Dampf-Betrieb übernommen werden. Es ist lediglich eine Einstellung bzw. Anpassung der ersten und dritten Steuersignale nötig.

Ein Lebensmittel, dass in den Betriebsarten Dampf oder Kombination gegart werden soll, kann durch eine Mikrowellenbeaufschlagung schneller gegart werden, wobei bei Nutzung eines erfindungsgemäßen Verfahrens nicht nur die Garzeit verkürzt wird, sondern auch ein optimiertes sensorisches Garergebnis sichergestellt wird. Es ist nämlich erfindungsgemäß möglich, Temperaturspitzen im Lebensmittel durch Austrocknung und dergleichen vorauszusehen und auch im Wesentlichen zu vermeiden. Das Gargut wird nämlich aufgrund der Aussetzung mit Mikrowellenenergie Wärmeentwicklungen in seinem Inneren aufweisen, die auch über die Kemtemperatur bzw. deren Anstieg erfassbar ist. Wird nun erkannt, dass der Temperaturanstieg im Gargut zu hoch für einen bestimmten Garprozess ist, würde erfindungsgemäß frühzeitig die Mikrowellenenergie weggenommen. So kann beispielsweise ein Platzen einer Kartoffel durch übermäßige Beaufschlagung mit einer Mikrowellenstrahlung vermieden werden. Schließlich ist noch anzumerken, dass zusätzlich zur Verbesserung der Sensorik des Garergebnisses eine Energieeinsparung bei Verwirklichung des erfindungsgemäßen Verfahrens bewerkstelligt wird.

Weitere Merkmale und Vorteile der Erfindung ergeben sich aus der nachstehenden Beschreibung, in der Ausführungsbeispiele der Erfindung anhand von schematischen Zeichnungen im Einzelnen erläutert werden. Dabei zeigt:
- Figur 1: eine tabellarische Übersicht über Ist-Gardauern, Gesamt-Aktivierungsdauern, relative Gesamt-Aktivierungsdauern sowie relative Mikrowellenleistungen von fünf verschiedenen Garprozessen in einer Mikrowellen-Dampf-Betriebsart bei Anwendung eines aus dem Stand der Technik bekannten Verfahrens;
- Figur 2a: einen zeitlichen Verlauf von ersten und dritten Steuersignalen zur Steuerung einer Mikrowellenabstrahlungsvorrichtung sowie eines Dampfgenerators bei Anwendung eines erfindungsgemäßen Verfahrens; und
- Figur 2b: einen vergrößerten Ausschnitt aus Figur 2a.

Anhand von Figur 1 soll zunächst erläutert werden, welchen Einfluss eine Beaufschlagung von Gargut mit Mikrowellenstrahlung in einem Mikrowellen-Dampf-Betrieb eines nicht gezeigten Gargeräts ohne Anwendung eines erfindungsgemäßen Verfahrens hat.

In der ersten Spalte von Figur 1 ist die während eines Garprozesses verwendete relative Mikrowellenleistung P / P_{MAX} prozentual aufgelistet, wobei P_{MAX} die maximale Mikrowellenleistung einer Mikrowellenabstrahlungsvorrichtung des Gargeräts und P die entsprechende mittlere Mikrowellenleistung derselben ist, welche, abhängig von den Anschaltzeiten und Pausenzeiten der Mikrowellenabstrahlungsvorrichtung ist. Für die Tabelle von Figur 1 wurden insgesamt fünf verschiedene Garprozesse mit jeweils unterschiedlichen relativen Mikrowellenleistungen P / P_{MAX} zwischen 0% und 100% experimentell charakterisiert, wobei als Gargut Kartoffeln mit einer Gesamtmasse von circa 3 kg verwendet wurden. Vor Beginn eines Garprozesses wurde in eine der Kartoffeln ein Temperatursensorspieß zur Erfassung der Kemtemperatur eingesteckt.

In den weiteren Spalten von Figur 1 sind die Gardauern T_{G}, also die Zeitspannen zwischen Start und Ende eines Garprozesses, in Minuten, die Gesamt-Aktivierungsdauern Σ AD, die sich aus den Summen sämtlicher Aktivierungsdauern AD während der Garprozesse berechnen, in Minuten, sowie die relative Gesamt-Aktivierungsdauer (Σ AD)/T_{G}, welche dem relativen Anteil der Gesamt-Aktivierungsdauern Σ AD an der jeweiligen Gardauer T_{G} entspricht, in Prozent, aufgelistet. Bei allen Versuchen wurde die gleiche Feuchtigkeits-Regelung wie bei einer konventionellen Dampf-Betriebsart verwendet, wobei die letzte Zeile von Figur 1 ( P = 0% ) auch einem Garprozess in einer konventionellen Dampf-Betriebsart ohne Zuschaltung von Mikrowellenstrahlung entspricht. Es wurde demnach auf einen festgelegten Feuchtigkeits-Soll-Wert in Abhängigkeit eines im Garraum des Gargeräts gemessenen Feuchtigkeits-Ist-Wertes geregelt.

Die Gardauer T_{G} betrug in der konventionellen Dampf-Betriebsart 44,31 Minuten. Während dieser Zeit war der Dampfgenerator des Gargeräts 58,9% der Gardauer T_{G} ( (Σ AD) / T_{G} = 58,9%) und somit insgesamt 26 Minuten aktiv (Σ AD = 26 Minuten). Bei einer Erhöhung der relativen Mikrowellenleistung P / P_{MAX} kann erwartungsgemäß ein Verkürzung der Gardauer T_{G} beobachtet werden. So ist die Gardauer T_{G} bei voller Mikrowellenleistung (P = 100% P_{MAX}) um circa ein Drittel im Vergleich zum konventionellen Dampf-Betrieb (P = 0% P_{MAX}) reduziert. Lediglich die Gardauer T_{G} bei P / P_{MAX} = 10% weicht von diesem Verhalten ab, was jedoch durch die unterschiedlichen Dicken und das unterschiedliche Gewicht der verwendeten Kartoffeln, in die der Temperatursensorspieß hineingesteckt ist, erklärt werden kann.

Durch eine erhöhte Verdunstung von Feuchtigkeit unterhalb der äußeren Randschichten der Kartoffeln durch eine Absorption von Mikrowellen bei einer Mikrowellenbeaufschlagung der Kartoffeln wird zusätzlich zur Feuchtezufuhr durch den Dampfgenerator Feuchte im Garraum erzeugt, so dass der im Garprozess angestrebte Feuchtigkeits-Soll-Wert im Garraum bereits bei einer im Vergleich zur konventionellen Dampf-Betriebsart reduzierten vom Dampfgenerator erzeugten Feuchte-Menge erreicht wird. Aufgrund der vorgenommenen konventionellen Regelung der relativen Feuchte im Garraum ist beispielsweise bei voller Mikrowellenleistung (P = 100% P_{MAX}) der Dampfgenerator nur noch 30,9% der gesamten Gardauer T_{G} aktiv im Vergleich zu 58,9% ohne Mikrowellenzuschaltung (P = 0% P_{MAX}).

Zwar lässt sich gemäß der Tabelle der Figur 1 durch eine Zuschaltung von Mikrowellenstrahlung eine Verkürzung der Gardauer T_{G} erreichen, jedoch verschlechtert sich aufgrund der reduzierten Aktivität des Dampfgenerators und der damit verbundenen Austrocknung der Gargutoberflächen das Garergebnis. Als Folge der zu starken Beaufschlagung mit Mikrowellenstrahlung entsteht an den Kartoffeloberflächen eine vertrocknete Hautschicht, die dunkle oder schwarze, verbrannte Stellen aufweisen kann. Zur Verbesserung der Garergebnisse ist erfindungsgemäß daher vorgesehen, die Ansteuerung des Dampfgenerators für die Mikrowellen-Dampf-Betriebsart anzupassen. Dazu wird in Abhängigkeit eines zweiten, insbesondere gespeicherten, Steuersignals zur Einstellung der Feuchtigkeitszufuhr während eines zweiten Garprozesses in einer zweiten Betriebart, insbesondere der konventionellen Dampf-Betriebsart, ein erstes Steuersignal zur Einstellung der Feuchtigkeitszufuhr während eines ersten Garprozesses in einer ersten Betriebart, insbesondere der Mikrowellen-Dampf-Betriebsart, eingestellt.

Vor oder zu Beginn des ersten Garprozesses wird ein Satz von ersten Garprozess-Start-Parametern bestimmt, wie das Gewicht an Gargut im Garraum, zum Beispiel 3 kg, sowie die Art des Garguts, zum Beispiel Kartoffeln, und an eine Steuer- und Regeleinheit des Gargeräts übermittelt. Danach sucht die Steuer- und Regeleinheit in einem Datenspeicher nach einem gespeicherten zweiten Steuersignal, welches derselben Kombination von Garprozess-Start-Parametern zugeordnet ist (3 kg Kartoffeln) und im Anschluss als zweite Garprozess-Start-Parameter bezeichnet werden. Wenn im Datenspeicher allerdings kein Satz von zweiten Garprozess-Start-Parametern für ein Garen von exakt 3kg Kartoffeln existiert, kann stattdessen ein nächstkommender Satz von zweiten Garprozess-Start-Parametern ausgewählt werden, der beispielsweise im Anschluss an ein Garen in einer konventionellem Dampf-Betriebsart von 2.95 kg Kartoffeln gespeichert wurde. Das zum Satz vom ersten Garprozess-Start-Parameter ausgewählten Satz von zweiten Garprozess-Start-Parametern zugeordnete zweite Steuersignal trägt Informationen über sämtliche zweite Aktivierungszeitpunkte AT₂, zweite Aktivierungsdauern AD₂ und zweite Feuchtigkeitszufuhrraten der Feuchtigkeitszufuhreinrichtung des zweiten Garprozesses. Aus dem zweiten Steuersignal lässt sich neben der zweiten Gesamt-Aktivierungsdauer Σ AD₂, also der Summe der zweiten Aktivierungsdauern während des zweiten Garprozesses, die zweite Ist-Gardauer T_{G,2} des zweiten Garprozesses und folglich auch die zweite relative Gesamt-Aktivierungsdauer (Σ AD₂) / T_{G,2} extrahieren.

In Abhängigkeit des zweiten Steuersignals wird für den ersten Garprozess in der Mikrowellen-Dampf-Betriebsart das erste Steuersignal und entsprechend auch eine erste Soll-Gardauer T_{G,1} berechnet, die aufgrund der Zuschaltung der Mikrowellenstrahlung kürzer als die zweite Ist-Gardauer T_{G,2} ist. Ausgehend von den zweiten Aktivierungszeitpunkten AT₂, den zweiten Aktivierungsdauern AD₂ und den zweiten Feuchtigkeitszufuhrraten während des zweiten Garprozesses werden dann die ersten Aktivierungszeitpunkte AT₁, die ersten Aktivierungsdauern AD₁ und die ersten Feuchtigkeitszufuhrraten für den Mikrowellen-Dampf-Betrieb angepasst. Dabei können verschiedene Optimierungskriterien verfolgt werden. Beispielsweise kann das erste Steuersignal so bestimmt werden, dass die erste relative Gesamt-Aktivierungsdauer (Σ AD₁) / T_{G,1} der zweiten relativen Gesamt-Aktivierungsdauer (Σ AD₂ ) / T_{G,2} entspricht, während die Feuchtigkeitszufuhrraten in beiden Fällen gleich sind. In diesem Fall ist gewährleistet, dass sowohl im ersten Garprozess als auch zweiten Garprozess die Feuchtigkeitszufuhreinrichtung über denselben Prozentsatz der Gardauer aktiviert ist. Alternativ ist es möglich, das erste Steuersignal so einzustellen, dass die erste relative Gesamt-Aktivierungsdauer (Σ AD₁) / T_{G,1} größer als die zweite relative Gesamt-Aktivierungsdauer (Σ AD₂ ) / T_{G,2} ist. Eine weitere Möglichkeit besteht darin, zur Bestimmung der ersten Aktivierungszeitpunkte AT₁ die ersten Aktivierungsdauern AD₁ gleich den zweiten Aktivierungsdauern AD₂, zu wählen und die zweiten Aktivierungszeitpunkte AT₂ hin zu kürzeren Zeiten zu verschieben. Ohne die Notwendigkeit einer Feuchtigkeits-Regelung ist auf die vorstehend beschriebene Weise ein verbessertes Garen im Mikrowellen-Dampf-Betrieb möglich.

Zudem wird in Abhängigkeit des Satzes von ersten Garprozess-Start-Parametern und des ersten Steuersignals ein drittes Steuersignal für den zweiten Garprozess zur Einstellung der Mikrowellenleistung angepasst. Im Gegensatz zum zweiten Garprozess findet während des ersten Garprozesses keine Regelung der Feuchtigkeit im Garraum mehr statt, sondern lediglich eine Steuerung einer Feuchtigkeitszufuhr der Feuchtigkeitszufuhreinrichtung bzw. des Dampfgenerators, ohne Einbeziehung des gemessenen Feuchtigkeits-Ist-Wertes. Die Feuchtigkeitszufuhr der Feuchtigkeitszufuhreinrichtung erfolgt demnach unabhängig von Feuchtigkeits-Beiträgen des mit Mikrowellenstrahlung beaufschlagten Garguts.

Nach Bestimmung des ersten und dritten Steuersignals startet der erste Garprozess.

In Figur 2a ist schematisch der zeitliche Verlauf eines ersten und eines dritten Steuersignals zur Steuerung der Mikrowellenabstrahlunsgvorrichtung sowie des Dampfgenerators in den ersten 35 Minuten eines ersten Garprozesses bei Anwendung eines erfindungsgemäßen Verfahrens dargestellt, wobei in Figur 2b der Abschnitt der Steuersignale zwischen 29 und 32 Minuten aus Figur 2a vergrößert dargestellt ist. Die obere unterbrochene Linie in den Figuren 2a und 2b repräsentiert dabei das erste Steuersignal, während entsprechend die untere unterbrochene Linie das dritte Steuersignal darstellt. Im vorliegenden Fall werden demnach der Dampfgenerator und die Mikrowellenabstrahlungsvorrichtung entweder mit voller Leistung betrieben oder ganz deaktiviert, so dass lediglich die Zustände "an" und "aus" eingenommen werden können. Die Unterbrechungen der beiden Linien kennzeichnen entsprechend jeweils die Zeiten, in denen der Dampfgenerator bzw. die Mikrowellenabstrahlungsvorrichtung nicht aktiviert ist.

Gemäß Figur 2a wird dabei ein erstes Aktivierungsereignis für den Dampfgenerator zu Beginn des Garprozesses (AT₁ = 0 Minuten) für eine Aktivierungsdauer AD₁ von etwa 10 Minuten ausgelöst. Dies führt dazu, dass die benötigte Feuchtigkeit in den Garraum eingebracht wird um das Gargut bzw. die Kartoffeln benetzen zu können. Die Aktivität der Mikrowellenabstrahlungsvorrichtung ist in den ersten 10 Minuten reduziert, d. h. es liegen zwei kürzere dritte Aktivierungsereignisse vor. Im weiteren Verlauf des ersten Garprozesses werden vorteilhafterweise die ersten und dritten Steuersignale so synchronisiert, dass ein drittes Aktivierungsereignis dann ausgelöst wird, wenn gerade kein erstes Aktivierungsereignis stattfindet. Mit anderen Worten wird dann in den Zeiten, in denen keine Feuchtigkeitszufuhr in den Garraum stattfindet, das Gargut mit Mikrowellenstrahlung beaufschlagt.

Anhand von Figur 2a kann eine synchronisierte Abfolge von ersten und dritten Aktivierungsereignissen veranschaulicht werden. Der Dampfgenerator wird in zeitlichen Abständen von ca. 1 Minute wiederholt aktiviert bei einer Aktivierungsdauer von jeweils ca. 30 Sekunden. Die ersten Aktivierungszeitpunkte und die dritten Aktivierungszeitpunkte sind dabei so synchronisiert, dass das Gargut jeweils alternierend 30 Sekunden mit Dampf bzw. Feuchte und 30 Sekunden mit Mikrowellenstrahlung beaufschlagt wird. Auf diese Weise werden die Kartoffeln vor Beaufschlagung mit Mikrowellenstrahlung mit Dampf umhüllt und vor Austrocknung geschützt. Ein ausgewähltes erstes und drittes Aktivierungsereignis ist in Figur 2b mit einem entsprechenden ersten Aktivierungszeitpunkt AT_{1,1} = 30 Minuten, dritten Aktivierungszeitpunkt AT_{3,1} = 30½ Minuten, erster Aktivierungsdauer AD_{1,1} = 30 Sekunden und dritter Aktivierungsdauer AD_{3,1} = 30 Sekunden dargestellt.

Die in der vorstehenden Beschreibung, den Zeichnungen sowie den Ansprüchen offenbarten Merkmale der Erfindung können sowohl einzeln als auch in jeder beliebigen Kombination für die Verwirklichung der Erfindung in Ihren verschiedenen Ausführungsformen wesentlich sein.

### Bezugszeichenliste

- AT₁, AT_{1,1}: erster Aktivierungszeitpunkt
- AT₃, AT_{3,1}: dritter Aktivierungszeitpunkt
- AD₁, AD_{1,1}: erste Aktivierungsdauer
- AD₃, AD_{3,1}: dritte Aktivierungsdauer
- P: mittlere Mikrowellenleistung
- P_{MAX}: maximale Mikrowellenleistung
- t: Garzeit
- T_{G}: Gardauer

## Patentansprüche

1. Verfahren zur Einstellung einer Feuchtigkeitszufuhr in einen Garraum eines Gargeräts sowie einer Mikrowellenabstrahlung in den Garraum über eine Ansteuerung einer Feuchtigkeitszufuhreinrichtung mittels zumindest eines ersten Steuersignals sowie einer Mikrowellenabstrahlungsvorrichtung mittels zumindest eines dritten Steuersignals während eines Garens von Gargut im Garraum in einer ersten Betriebsart des Gargeräts durch einen ersten Garprozess, bei der das Gargut zumindest zeitweise zumindest mit Feuchtigkeit und Mikrowellenstrahlung beaufschlagt wird, wobei das erste und dritte Steuersignal von zumindest einem ersten für das Gargut charakteristischen Parameter und/oder zumindest einen zweiten für den Garprozess charakteristischen Parameter abhängen, **dadurch gekennzeichnet, dass**
das erste und/oder dritte Steuersignal auch von zumindest einem zweiten Steuersignal abhängt bzw. abhängen, wobei das zweite Steuersignal ein Steuersignal zur Einstellung einer Feuchtigkeitszufuhr über eine Einstellung der Feuchtigkeitszufuhreinrichtung während eines Garens des Garguts im Garraum in einer zweiten Betriebsart des Gargeräts durch einen zweiten Garprozess, bei dem das Gargut ohne Beaufschlagung mit Mikrowellenstrahlung zumindest zeitweise zumindest mit Feuchtigkeit beaufschlagt wird, ist.

2. Verfahren nach Anspruch 1, **dadurch gekennzeichnet, dass** das dritte Steuersignal vom ersten Steuersignal abhängt.

3. Verfahren nach Anspruch 1 oder 2, **dadurch gekennzeichnet, dass** in der ersten Betriebsart das erste Steuersignal zumindest ein erstes Aktivierungsereignis bestimmt, bei dem die Feuchtigkeitszufuhreinrichtung aktiviert wird, wobei das erste Aktivierungsereignis vorzugsweise durch einen ersten Aktivierungszeitpunkt AT₁, eine erste Aktivierungsdauer AD₁ und eine erste Feuchtigkeitszufuhrrate, insbesondere erste momentane Dampferzeugungsrate, bestimmt wird, und/oder in der zweiten Betriebsart das zweite Steuersignal zumindest ein zweites Aktivierungsereignis bestimmt, bei dem die Feuchtigkeitszufuhreinrichtung aktiviert wird, wobei das zweite Aktivierungsereignis vorzugsweise durch einen zweiten Aktivierungszeitpunkt AT₂, eine zweite Aktivierungsdauer AD₂ und eine zweite Feuchtigkeitszufuhrrate, insbesondere zweite momentane Dampferzeugungsrate, bestimmt wird, und/oder in der ersten Betriebsart das dritte Steuersignal zumindest ein drittes Aktivierungsereignis bestimmt, bei dem von der Mikrowellenabstrahlungsvorrichtung Mikrowellenstrahlung, insbesondere mit maximaler Mikrowellenleistung P_{MAX}, abgestrahlt wird, wobei das dritte Aktivierungsereignis vorzugsweise durch einen dritten Aktivierungszeitpunkt AT₃ und eine dritte Aktivierungsdauer AD₃ bestimmt wird.

4. Verfahren nach einem der vorangehenden Ansprüche, **dadurch gekennzeichnet, dass** vor und/oder zu Beginn des ersten Garprozesses zumindest ein erster Garprozess-Start-Parameter, insbesondere umfassend den ersten und/oder zweiten Parameter zu dem entsprechenden Zeitpunkt, bestimmt wird und vor und/oder zu Beginn des zweiten Garprozesses zumindest ein zweiter Garprozess-Start-Parameter, insbesondere umfassend den ersten und/oder zweiten Parameter zu dem entsprechenden Zeitpunkt, bestimmt wird, wobei der erste Parameter insbesondere ausgewählt wird aus einer Gruppe, umfassend die Größe des Garguts, das Gewicht des Garguts, das Kaliber des Garguts, die Art des Garguts, den Ausgangszustand des Garguts, wie frisch oder gefroren, die Menge an Gargut im Garraum, und/oder zumindest eine Start-Temperatur des Gargutes, wie eine Start-Oberflächentemperatur und/oder Start-Kemtemperatur, und/oder der zweite Parameter insbesondere ausgewählt wird aus einer Gruppe, umfassend zumindest einen Temperatur-Soll-Wert und/oder einen Strömungsgeschwindigkeits-Soll-Wert für die Garraumatmosphäre.

5. Verfahren nach Anspruch 4 , **dadurch gekennzeichnet, dass** der erste und/oder zweite Gargut-Start-Parameter aus zumindest einer Benutzereingabe und/oder über zumindest einen Sensiereinrichtung bestimmt wird bzw. werden.

6. Verfahren nach einem der vorangehenden Ansprüche, **dadurch gekennzeichnet, dass** im Verlauf des ersten Garprozesses das erste Steuersignal in Abhängigkeit von zumindest einem ersten Garprozess-Verlaufs-Parameter, insbesondere umfassend den Verlauf des ersten und/oder zweiten Parameters über die Zeit, und/oder im Verlauf des zweiten Garprozesses das zweite Steuersignal in Abhängigkeit von zumindest einem zweiten Garprozess-Verlaufs-Parameter, insbesondere umfassend den Verlauf des ersten und/oder zweiten Parameters über die Zeit, eingestellt wird bzw. werden, wobei vorzugsweise der erste Parameter ausgewählt wird aus einer Gruppe, umfassend zumindest einen Temperaturverlauf im Gargut, wie den Verlauf der Oberflächentemperatur und/oder der Kemtemperatur im Gargut über die Zeit, und/oder der zweite Parameter ausgewählt wird aus einer Gruppe, umfassend den Verlauf von Temperatur-Ist-Werten, Feuchtigkeits-Ist-Werten und Strömungsgeschwindigkeits-Ist-Werten über die Zeit.

7. Verfahren nach einem der Ansprüche 4 bis 6, **dadurch gekennzeichnet, dass** der erste und/oder zweite Gargut-Start-Parameter und/oder der erste und/oder zweite Gargut-Verlaufs-Parameter über zumindest einen in dem Gargut erfassten Temperaturwert, insbesondere über die räumliche Verteilung der Temperatur im Inneren des Garguts, bestimmt wird bzw. werden.

8. Verfahren nach einem der Ansprüche 4 bis 7 , **dadurch gekennzeichnet, dass** während und/oder im Anschluss an den zweiten Garprozess das zweite Steuersignal zusammen mit dem zweiten Garprozess-Start-Parameter gespeichert wird, und eine Vielzahl von zweiten Garprozessen durchfahren werden, wobei insbesondere zumindest einem zweiten Steuersignal mehrere zweite Garprozess-Start-Parametern zugeordnet werden können.

9. Verfahren nach Anspruch 8, **dadurch gekennzeichnet, dass** ein Vergleich zwischen dem ersten Garprozess-Start-Parameter und der Vielzahl an zweiten Garprozess-Start-Parametern zur Bestimmung des zweiten Steuersignals durchgeführt wird, wobei vorzugsweise ein zum ersten Garprozess-Start-Parameter identischer zweiter Garprozess-Start-Parameter oder ein dem ersten Garprozess-Start-Parameter am nächsten kommenden zweiter Garprozess-Start-Parameter ausgewählt und das dem ausgewählten zweiten Garprozess-Start-Parameter zugeordnete zweite Steuersignal bestimmt wird.

10. Verfahren nach einem der Ansprüche 3 bis 9, **dadurch gekennzeichnet, dass** das erste Steuersignal derart bestimmt wird, dass die erste relative Gesamt-Aktivierungsdauer (Σ AD₁)/T_{G,1} des ersten Garprozesses größer oder gleich der zweiten relativen Gesamt-Aktivierungsdauer (Σ AD₂)/T_{G,2} des zweiten Garprozesses ist, während vorzugsweise die Feuchtigkeitszufuhr im ersten Garprozess der im zweiten Garprozess im Wesentlichen entspricht.

11. Verfahren nach einem der Ansprüche 3 bis 9, **dadurch gekennzeichnet, dass** das erste Steuersignal derart bestimmt wird, dass die erste Aktivierungsdauer AD₁ im Wesentlichen der zweiten Aktivierungsdauer AD₂ entspricht, wobei vorzugsweise der erste Aktivierungszeitpunkt AT₁ relativ vor dem zweiten Aktivierungszeitpunkt AT₂ liegt.

12. Verfahren nach einem der Ansprüche 3 bis 11, **dadurch gekennzeichnet, dass** der erste Aktivierungszeitpunkt AT₁ mit dem zweiten Aktivierungszeitpunkt AT₂ und/oder dem dritten Aktivierungszeitpunkt AT₃ synchronisiert wird.

13. Verfahren nach einem der Ansprüche 3 bis 12, **dadurch gekennzeichnet, dass** das dritte Steuersignal derart bestimmt wird, dass zumindest ein drittes Aktivierungsereignis dann stattfindet, wenn kein erstes Aktivierrungsereignis stattfindet.

14. Gargerät mit einem Garraum, einer Mikrowellenabstrahlungsvorrichtung, umfassend zumindest eine Mikrowellenquelle, insbesondere ein Magnetron, einer Feuchtigkeitszufuhreinrichtung, insbesondere in Form eines Dampfgenerators und/oder Wasserzerstäubers, einer Bedienvorrichtung, insbesondere zur Auswahl eines Garprozesses und/oder eines Garguts, zumindest einer Sensiereinrichtung, umfassend vorzugsweise eine Temperatur-Sensiereinrichtung, insbesondere in Form eines in ein Gargut einführbaren Temperatursensorspiesses, vorzugsweise mit einer Vielzahl von Temperatursensoren, eine Feuchtigkeits-Sensiereinrichtung und/oder eine Mikrowellenleistungs-Sensiereinrichtung, vorzugsweise zur Bestimmung einer lokalen Mikrowellenleistung im Garraum, und einer Steuer- oder Regeleinrichtung, die zum Durchführen eines Verfahrens nach einem der vorangehenden Ansprüche ausgelegt ist.

15. Gargerät nach Anspruch 14, **gekennzeichnet durch** eine Heizeinrichtung, insbesondere in Form einer elektrischen oder gasbetriebenen Heizeinrichtung, eine Feuchtigkeitsabfuhreinrichtung, eine Garraumatmosphärenumwälzeinrichtung, insbesondere in Form eines Lüfterrades und/oder einer Pumpe, eine Wärmespeichereinrichtung, eine Energiespeichereinrichtung, einem Datenspeicher, eine Dateneinleseeinrichtung, eine Datenausleseeinrichtung, eine Ausgabe-und/oder Anzeigeeinrichtung, eine Verbindungseinrichtung, insbesondere zu einem weiteren Gargerät, einem Küchennetzwerk und/oder dem Internet, eine Kühleinrichtung, eine Reinigungseinrichtung und/oder zumindest eine Gargutträgereinrichtung zur Aufnahme von zumindest einem Stück Gargut, jeweils vorzugsweise in Wirkverbindung mit der Steuer- oder Regeleinrichtung.

## Claims

1. A method for setting a humidity feed in a cooking chamber of a cooking device and microwave radiation into the cooking chamber via a triggering of a humidity feed device by means of at least one first control signal and of a microwave radiation device by means of at least one third control signal while items of food to be cooked are being cooked in the cooking chamber in a first operating mode of the cooking device by means of a first cooking process, in which the food to be cooked is at least periodically treated at least with humidity and microwave radiation, wherein the first and the third control signal depend on at least one first parameter which is characteristic for the food to be cooked and/or at least one second parameter which is characteristic for the cooking process, **characterized in that**
the first and/or third control signal also depends or depend on at least one second control signal, wherein the second control signal is a control signal for setting a humidity feed via a setting of the humidity feed device while the food to be cooked is being cooked in the cooking chamber in a second operating mode of the cooking device by means of a second cooking process, in which the food to be cooked is treated at least periodically at least with humidity without being treated with microwave radiation.

2. A method according to claim 1, **characterized in that**
the third control signal depends on the first control signal.

3. A method according to either of claims 1 or 2, **characterized in that**
in the first operating mode, the first control signal determines at least one first activation event in which the humidity feed device is activated, wherein the first activation event is determined preferably by a first activation time point AT₁, a first activation duration AD₁ and a first humidity feed rate, in particular a first current steam generation rate, and/or in the second operating mode, the second control signal determines at least one second activation event in which the humidity feed device is activated, wherein the second activation event is preferably determined by a second activation time point AT₂, a second activation duration AD₂ and a second humidity feed rate, in particular a second current steam generation rate, and/or in the first operating mode, the third control signal determines at least one third activation event in which microwave radiation is radiated from the microwave radiation device, in particular with a maximum microwave power P_{MAX}, wherein the third activation event is preferably determined by a third activation time point AT₃ and a third activation duration AD₃.

4. A method according to any one of the preceding claims, **characterized in that** before and/or at the start of the first cooking process, at least one first cooking process start parameter is determined, in particular comprising the first and/or second parameter at the corresponding time point, and before and/or at the start of the second cooking process, at least one second cooking process start parameter is determined, in particular comprising the first and/or second parameter at the corresponding time point, wherein the first parameter is in particular selected from a group comprising the size of the food to be cooked, the weight of the food to be cooked, the calibre of the food to be cooked, the type of food to be cooked, the initial state of the food to be cooked, such as fresh or frozen, the quantity of the food to be cooked in the cooking chamber and/or at least one starting temperature of the food to be cooked, such as a starting surface temperature and/or a starting core temperature, and/or the second parameter is in particular selected from a group comprising at least one temperature set value and/or a flow speed set value for the cooking chamber atmosphere.

5. A method according to claim 4, **characterized in that**
the first and/or second start parameter for the food to be cooked is or are determined from at least one user input and/or by at least one sensing device.

6. A method according to any one of the preceding claims, **characterized in that** during the progression of the first cooking process, the first control signal is set depending on at least one first cooking process progression parameter, in particular comprising the progression of the first and/or second parameter over the time and/or during the progression of the second cooking process, the second control signal is set depending on at least one second cooking process progression parameter, in particular comprising the progression of the first and/or the second parameter over the time, wherein preferably, the first parameter is selected from a group comprising at least one temperature progression in the food to be cooked, such as the progression of the surface temperature and/or of the core temperature in the food to be cooked over the time, and/or the second parameter is selected from a group comprising the progression of actual temperature values, actual humidity values and actual flow speed values over the time.

7. A method according to any one of claims 4 to 6, **characterized in that**
the first and/or second start parameter for the food to be cooked and/or the first and/or the second parameter for the progression of the food to be cooked is or are determined by at least one temperature value which is recorded in the food to be cooked, in particular by the spatial distribution of the temperature in the interior of the food to be cooked.

8. A method according to any one of claims 4 to 7, **characterized in that**
during and/or subsequent to the second cooking process, the second control signal is stored together with the second cooking process start parameter, and a plurality of second cooking processes are run through, wherein in particular several second cooking process start parameters can be assigned at least to a second control signal.

9. A method according to claim 8, **characterized in that**
a comparison between the first cooking process start parameter and the plurality of second cooking process start parameters is conducted in order to determine the second control signal, wherein preferably, a second cooking process start parameter which is identical to the first cooking process start parameter, or a second cooking process start parameter which comes as close as possible to the first cooking process start parameter is selected, and the second control signal which is assigned to the selected second cooking process start parameter is determined.

10. A method according to any one of claims 3 to 9, **characterized in that**
the first control signal is determined in such a manner that the first relative overall activation duration (Σ AD₁)/T_{G,1} of the first cooking process is greater than or equal to the second relative overall activation duration (Σ AD₂)/T_{G,2} of the second cooking process, while preferably, the humidity feed in the first cooking process essentially corresponds to that in the second cooking process.

11. A method according to any one of claims 3 to 9, **characterized in that**
the first control signal is determined in such a manner that the first activation duration AD₁ essentially corresponds to the second activation duration AD₂, wherein preferably, the first activation time point AT₁ lies relatively prior to the second activation time point AT₂.

12. A method according to any one of claims 3 to 11, **characterized in that**
the first activation time point AT₁ is synchronised with the second activation time point AT₂ and/or the third activation time point AT₃.

13. A method according to any one of claims 3 to 12, **characterized in that**
the third control signal is determined in such a manner that at least one third activation event occurs when no first activation event occurs.

14. A cooking device with a cooking chamber, a microwave radiation device, comprising at least one microwave source, in particular a magnetron, a humidity feed device, in particular in the form of a steam generator and/or water vaporiser, an operating device, in particular for selecting a cooking process and/or a food to be cooked, at least one sensing device, preferably comprising a temperature sensing device, in particular in the form of a temperature sensor skewer which can be inserted into a food to be cooked, preferably with a plurality of temperature sensors, a humidity sensing device and/or a microwave power sensing device, preferably to determine a local microwave power in the cooking area, and a control or regulating device which is designed for implementing a method according to any one of the preceding claims.

15. A cooking device according to claim 14, **characterized by**
a heating device, in particular in the form of an electric or gas-driven heating device, a humidity removal device, a cooking chamber atmosphere circulation device, in particular in the form of a fan wheel and/or a pump, a heat storage device, an energy storage device, a data storage device, a data importing device, a data exporting device, an output and/or display device, a connecting device, in particular to a further cooking device, a kitchen network and/or the Internet, a cooling device, a cleaning device and/or at least one carrying device for the food to be cooked designed to hold at least one item of food to be cooked, in each case preferably interconnected to the control or regulating device.

## Revendications

1. Procédé pour le réglage d'un apport d'humidité dans un espace de cuisson d'un appareil de cuisson ainsi que d'un rayonnement micro-onde dans l'espace de cuisson par l'intermédiaire de l'activation d'un dispositif d'apport d'humidité au moyen d'au moins un premier signal de commande ainsi que d'un dispositif d'émission de rayonnement micro-onde au moyen d'au moins un troisième signal de commande pendant une cuisson d'un produit à cuire dans un espace de cuisson selon un premier type de fonctionnement de l'appareil de cuisson au cours d'un premier processus de cuisson, lors duquel le produit à cuire est alimenté au moins temporairement au moins en humidité et en rayonnement micro-onde, où les premier et troisième signaux de commande dépendent d'au moins un premier paramètre caractéristique du produit à cuire et/ou d'au moins un deuxième paramètre caractéristique du processus de cuisson, **caractérisé en ce que**
le ou les premier et/ou troisième signal/signaux de commande dépend/dépendent aussi d'au moins un deuxième signal de commande, où le deuxième signal de commande est un signal de commande destiné au réglage d'un apport d'humidité par l'intermédiaire d'un réglage du dispositif d'apport d'humidité pendant une cuisson du produit à cuire dans l'espace de cuisson selon un second type de fonctionnement de l'appareil de cuisson au cours d'un deuxième processus de cuisson, lors duquel le produit à cuire est alimenté au moins temporairement au moins en humidité sans s'être alimenté en rayonnement micro-onde.

2. Procédé selon la revendication 1, **caractérisé en ce que** le troisième signal de commande dépend du premier signal de commande.

3. Procédé selon la revendication 1 ou 2, **caractérisé en ce que**
selon le premier type de fonctionnement, le premier signal de commande détermine au moins un premier événement d'activation, lors duquel le dispositif d'apport d'humidité est activé, où le premier événement d'activation est déterminé de préférence par un premier moment d'activation AT₁, une première durée d'activation AD₁ et une première vitesse d'apport d'humidité, en particulier une première vitesse instantanée de production de vapeur, et/ou, selon le deuxième type de fonctionnement, le deuxième signal de commande détermine au moins un deuxième événement d'activation, lors duquel le dispositif d'apport d'humidité est activé, où le deuxième événement d'activation est déterminé de préférence par un deuxième moment d'activation AT₂, une deuxième durée d'activation AD₂ et une deuxième vitesse d'apport d'humidité, en particulier une deuxième vitesse instantanée de production de vapeur, et/ou, selon le premier type de fonctionnement, le troisième signal de commande détermine au moins un troisième événement d'activation, lors duquel un rayonnement micro-onde, en particulier avec une puissance maximale de micro-ondes P_{MAX}, est émis par le dispositif d'émission de rayonnement micro-onde, où le troisième événement d'activation est déterminé de préférence par un troisième moment d'activation AT₃ et une troisième durée d'activation AD₃.

4. Procédé selon l'une quelconque des revendications précédentes, **caractérisé en ce que** avant et/ou au début du premier processus de cuisson, au moins un premier paramètre de départ de processus de cuisson est déterminé, en particulier comprenant le ou les premier et/ou deuxième paramètre(s) au moment correspondant et, avant et/ou au début du deuxième processus de cuisson, au moins un deuxième paramètre de départ de processus de cuisson est déterminé, en particulier comprenant le ou les premier et/ou deuxième paramètre(s) au moment correspondant, où le premier paramètre est en particulier choisi parmi un groupe comprenant la taille du produit à cuire, le poids du produit à cuire, le calibre du produit à cuire, le type du produit à cuire, l'état initial du produit à cuire, comme par exemple frais ou congelé, la quantité de produit à cuire dans l'espace de cuisson, et/ou au moins une température de départ du produit à cuire, comme une température superficielle de départ et/ou une température centrale de départ, et/ou le deuxième paramètre est en particulier choisi parmi un groupe comprenant au moins une valeur de consigne de température et/ou une valeur de consigne de vitesse d'écoulement pour l'atmosphère de l'espace de cuisson.

5. Procédé selon la revendication 4, **caractérisé en ce que**
le ou les premier et/ou deuxième paramètre(s) de départ de produit à cuire est /sont déterminé(s) à partir d'au moins une entrée de données par l'utilisateur et/ou par l'intermédiaire d'au moins un dispositif de détection.

6. Procédé selon l'une quelconque des revendications précédentes, **caractérisé en ce que** au cours du premier processus de cuisson, le premier signal de commande est réglé en fonction d'au moins un premier paramètre de déroulement de processus de cuisson, en particulier comprenant le déroulement du ou des premier et/ou deuxième paramètre(s) au cours du temps, et/ou, au cours du deuxième processus de cuisson, le deuxième signal de commande est réglé en fonction d'au moins un deuxième paramètre de déroulement de processus de cuisson, en particulier comprenant le déroulement du ou des premier et/ou deuxième paramètre(s) au cours du temps, où le premier paramètre est de préférence sélectionné parmi un groupe comprenant au moins un déroulement de température dans le produit à cuire, comme le déroulement de la température superficielle et/ou de la température centrale dans le produit à cuire au cours du temps, et/ou le deuxième paramètre est sélectionné parmi un groupe comprenant le déroulement de valeurs effectives de température, de valeurs effectives d'humidité et de valeurs effectives de vitesse d'écoulement au cours du temps.

7. Procédé selon l'une quelconque des revendications 4 à 6, **caractérisé en ce que** le ou les premier et/ou deuxième paramètre(s) de départ de produit à cuire et/ou le ou les premier et/ou deuxième paramètre(s) de déroulement de produit à cuire est/sont déterminé(s) par l'intermédiaire d'au moins une valeur de température enregistrée dans le produit à cuire, en particulier par l'intermédiaire de la répartition spatiale de la température à l'intérieur du produit à cuire.

8. Procédé selon l'une quelconque des revendications 4 à 7, **caractérisé en ce que** pendant et/ou à la suite du deuxième processus de cuisson, le deuxième signal de commande est mémorisé en commun avec le deuxième paramètre de départ de processus de cuisson, et une pluralité de deuxièmes processus de cuisson sont mis en oeuvre, où en particulier plusieurs deuxièmes paramètres de départ de processus de cuisson peuvent être affectés à au moins un deuxième signal de commande.

9. Procédé selon la revendication 8, **caractérisé en ce que**
une comparaison entre le premier paramètre de départ de processus de cuisson et la pluralité de deuxièmes paramètres de départ de processus de cuisson est effectuée en vue de la détermination du deuxième signal de commande, où un deuxième paramètre de départ de processus de cuisson identique au premier paramètre de départ de processus de cuisson ou un deuxième paramètre de départ de processus de cuisson venant à la suite du premier paramètre de départ de processus de cuisson est de préférence choisi et le deuxième signal de commande affecté au deuxième paramètre de départ de processus de cuisson choisi est déterminé.

10. Procédé selon l'une quelconque des revendications 3 à 9, **caractérisé en ce que** le premier signal de commande est déterminé de sorte que la première durée totale d'activation (Σ AD₁)/T_{G,1} relative du premier processus de cuisson est supérieure ou égale à la deuxième durée totale d'activation (Σ AD₂)/T_{G,2} relative du deuxième processus de cuisson, tandis que l'apport d'humidité dans le premier processus de cuisson correspond de préférence essentiellement à celui qui a lieu dans le deuxième processus de cuisson.

11. Procédé selon l'une quelconque des revendications 3 à 9, **caractérisé en ce que** le premier signal de commande est déterminé de sorte que la première durée d'activation AD₁ correspond essentiellement à la deuxième durée d'activation AD₂, où le premier moment d'activation AT₁ se situe de préférence relativement avant le deuxième moment d'activation AT₂.

12. Procédé selon l'une quelconque des revendications 3 à 11, **caractérisé en ce que** le premier moment d'activation AT₁ est synchronisé avec le deuxième moment d'activation AT₂ et/ou le troisième moment d'activation AT₃.

13. Procédé selon l'une quelconque des revendications 3 à 12, **caractérisé en ce que** le troisième signal de commande est déterminé de sorte qu'au moins un troisième événement d'activation a ensuite lieu, lorsqu'aucun premier événement d'activation n'a lieu.

14. Appareil de cuisson avec un espace de cuisson, avec un dispositif d'émission de rayonnement micro-onde, comprenant au moins une source de micro-ondes, en particulier un magnétron, avec un dispositif d'apport d'humidité, en particulier sous la forme d'un générateur de vapeur et/ou d'un pulvérisateur d'eau, avec un appareil de commande, en particulier destiné à choisir un processus de cuisson et/ou un produit à cuire, avec au moins un dispositif de détection, comprenant de préférence un dispositif de détection de la température, en particulier sous la forme d'une broche de détection de température pouvant être introduite dans un produit à cuire, de préférence comportant une pluralité de capteurs de température, un dispositif de détection d'humidité et/ou un dispositif de détection de la puissance des micro-ondes, de préférence pour déterminer une puissance locale de micro-ondes dans l'espace de cuisson, et avec un dispositif de commande ou régulation qui est conçu pour mettre en oeuvre un procédé selon l'une quelconque des revendications précédentes.

15. Appareil de cuisson selon la revendication 14, **caractérisé par**
un dispositif de chauffage, en particulier sous la forme d'un dispositif de chauffage électrique ou fonctionnant au gaz, un dispositif d'évacuation d'humidité, un dispositif de circulation de l'atmosphère de l'espace de cuisson, en particulier sous la forme d'une roue de ventilateur et/ou d'une pompe, un dispositif accumulateur de chaleur, un dispositif accumulateur d'énergie, un dispositif de mémorisation des données, un dispositif de saisie des données, un dispositif de lecture des données, un dispositif de sortie et/ou un dispositif d'affichage, un dispositif de liaison, en particulier vers un autre appareil de cuisson, vers un réseau de cuisine et/ou l'Internet, un dispositif de refroidissement, un dispositif de nettoyage et/ou au moins un dispositif de support de produit à cuire destiné à l'accueil d'au moins une pièce de produit à cuire, respectivement de préférence en liaison fonctionnelle avec le dispositif de commande ou régulation.
